# EUROPÄISCHE PATENTSCHRIFT

(11) **EP 1 602 473 B1**
(45) Veröffentlichungstag und Bekanntmachung des Hinweises auf die Patenterteilung: **25.03.2009**
(21) Anmeldenummer: 05009554.6
(22) Anmeldetag: 30.04.2005
(51) Int. Cl.: B30B 11/02, B30B 15/02, B22F 3/03

(54) **Vorrichtung zum Herstellen eines Pulverpresskörpers**
Apparatus for preparing a powder compact
Installation pour la préparation d'une pièce compactée à partir de poudre

(30) Priorität: 02.06.2004 DE 102004026969
(43) Veröffentlichungstag der Anmeldung: 07.12.2005
(73) Patentinhaber: SMS Meer GmbH, 41069 Mönchengladbach (DE)
(72) Erfinder: Holthausen, Matthias, 41849 Wassenberg (DE); Vest, Rolf, 41063 Mönchengladbach (DE); Achtonow, Sergei Gennadjewitsch, 427628 Republik Udmurtien Glasgow, ul. (RU); Lossizki, Anatoli Franzewitsch, 427620 Republik Udmurtien Glasgow, ul. (RU); Nozdrin, Igor Wiktorowitsch, 427620 Republik Udmurtien Glasgow, ul. (RU); Rogin, Nikolai Wassiljewitsch, 427628 Republik Udmurtien Glasgow, ul. (RU); Tscheremnych, Gennadi Sergejewitsch, 427620 Republik Udmurtien Glasgow, ul. (RU); Filippow, Wladimir Borrissowitsch, 427620 Republik Udmurtien Glasgow, ul. (RU)
(74) Vertreter: Grosse, Wolf-Dietrich Rüdiger

(56) Entgegenhaltungen:
- FR-A- 2 548 089
- US-A- 3 949 027
- US-A- 5 976 436
- HOLOWNIA B P: "BALANCED DIE METHOD FOR METAL POWDER COMPACTION" POWDER METALLURGY, METALS SOCIETY. LONDON, GB, Bd. 39, Nr. 3, 1996, Seiten 207-209, XP000641581 ISSN: 0032-5899

## Beschreibung

Die Erfindung betrifft eine Vorrichtung zum Herstellen eines Formteils aus Pulver, insbesondere aus Metallpulver, die aufweist: eine Matrize, die aus einem Grundkörper und einer in diesen eingesetzten Matrizenhülse besteht, wobei die Matrizenhülse zumindest abschnittsweise eine zylindrische Kontur aufweist, die eine Formfläche für das Formteil bildet, und mindestens einen Pressstempel, der in die durch die zylindrische Kontur der Matrizenhülse definierte Öffnung eintreten und sich im durch die zylindrische Kontur definierten Raum befindliches Pulver verdichten kann.

Mit Vorrichtungen der gattungsgemäßen Art ist es möglich, Formteile aus Metallpulver durch Pressen und anschließendes Sintern herzustellen. Bekannt ist es, für das Pressen von pulverförmigem Werkstoff stempelartige Werkzeuge einzusetzen, die in eine Matrize eingebrachtes Pulver durch eine axiale Pressbewegung komprimieren. Hierzu ist zumindest ein Pressstempel erforderlich, der in die Matrize eindringt. In diesem Falle besitzt die Matrize einen Hohlraum, der zur Stempelseite hin geöffnet ist. Die Matrizenöffnung wird - bis auf ein geringfügiges Spiel - vom Stempel geschlossen. Der Stempel baut durch sein Eindringen in den Matrizenhohlraum den zur Verdichtung notwendigen Druck auf.

Es kann auch vorgesehen werden, dass mehrere Stempel eingesetzt werden, die sich in eine Achsrichtung bewegen können. Die Stempel können dabei in eine axial einseitig geschlossene Matrize eintauchen oder bei einer axial in beiden Richtungen offenen Matrize aus beiden axialen Richtungen kommen. Gelegentlich werden auch durchgehende Dornstangen eingesetzt, die aber keine Verdichtungsfunktion, sondern eine Verdrängerfunktion haben. Die Stempel können auch seitlich in die Matrize eintauchen, um Hinterschneidungen oder sonstige geometrische Ausprägungen zu erzeugen. Zur Entformung des Formteils werden diese radial eintauchenden Stempel so weit zurückgezogen, dass die Entformung nicht behindert wird.

Üblicherweise besteht die Matrize aus einem Matrizenring (Matrizengrundkörper) und einer darin eingesetzten Matrizenbuchse bzw. -hülse mit der Werkstückkontur. Da der Stempeldruck vom Pulver auf die Matrizenwand übertragen wird, weitet sich die Matrize beim Pressvorgang auf. Werden nach Abschluss des Pressvorgangs die Pressstempel wieder zurückgezogen, drückt die elastische, aufgeweitete Matrize das Pulver radial zusammen. Da das Pulver jetzt aber bereits zu einem Formteil (Pressling) geworden ist, dessen Eigenschaften mit denen eines Festkörpers vergleichbar sind, setzt das Formteil der Zurückfederung der Matrize einen Widerstand entgegen.

Zunächst weicht das entstandene Formteil plastisch aus. Hat der radiale Druck der Matrize die dem aktuellen Spannungszustand entsprechende Fließgrenze erreicht, endet das plastische Ausweichen; es bleibt eine elastische Verspannung zwischen Pressling und Matrize erhalten.

Die elastische Verspannung bewirkt hohe Reibkräfte beim Entformen des Formteils aus der Matrize. Diese Reibkräfte führen zum Verschleiß der Matrize und zu Schädigungen des Formteils.

Der Unterschiedsbetrag zwischen dem Durchmesser des entformten Formteils und der Matrize wird als "radialer Springback" bezeichnet.

Die Größe des Springbacks ist abhängig von der Fließgrenze des Formteils. Bei der Verwendung der gleichen Pulvermischung wächst die Fließgrenze mit der Höhe der Presskraft. Daraus ergibt sich eine Abhängigkeit der Geometrie des ausgeformten Formteils von der maximal angewendeten Stempelkraft. Der Springback ist umso größer, je elastischer die Matrize ist. Weil Hartmetall einen deutlich höheren Elastizitätsmodul als Stahl hat, werden zur Verkleinerung des Springbacks daher Matrizenbuchsen aus Hartmetall eingesetzt.

Besonders problematisch sind dabei länglich ausgebildete Formteile. Im Zusammenhang mit der zumeist kreisförmigen Matrize wirken Biegekräfte. Dadurch ist die elastische Auffederung in der Mitte des Formteils größer als an den beiden Enden.

Durch das axiale Pressen bildet sich ein mehrachsiger Spannungszustand aus. Zwischen der Höhe der radialen Spannungen und der Höhe der axialen Spannungen besteht ein erheblicher Unterschied. Die genaue Beschreibung dieses Spannungszustands erfordert u. a. die Berücksichtigung der inneren Reibung des Pulvers und der Reibung an den Matrizenwänden. Daher ist eine exakte Aussage über die tatsächlichen Verhältnisse in dem unter Druck stehenden Werkzeug sehr schwierig. Zur vereinfachten Beurteilung stehen jedoch empirisch ermittelte Diagramme zur Verfügung.

Zur Erleichterung der Entformung des Formteils aus der Matrize wird häufig dem Pulver ein Schmiermittel zugegeben. Dieses Schmiermittel beeinflusst in Abhängigkeit der Zugabemenge die Dichte des Formteils mehr oder weniger nachteilig. Hierdurch ist wiederum die Festigkeit des fertigen Formteils herabgesetzt. Je mehr Schmiermittel zugegeben wird, desto geringer ist die Dichte und die Festigkeit des Formteils.

Es ist daher grundsätzlich anzustreben, den Schmiermittelanteil so gering wie möglich zu halten, trotzdem jedoch eine gute Entformung sicherzustellen.

Aus der WO 02/32655 A1 ist ein Pulverpress-Werkzeug bekannt, bei dem vorgesehen ist, dass es in einem Auspressabschnitt so ausgebildet ist, dass die den Auspresskanal stützenden Matrizenwände zunehmend dünner werden. Durch die dünner werdenden Wände in diesem Bereich wird eine allmählich steigende Nachgiebigkeit des Werkzeugs erreicht, wodurch die Entformung erleichtert werden soll.

Nach der DE 198 30 601 A1 ist eine Pressvorrichtung für pulver- und granulatförmigen Werkstoff vorgesehen, bei der zwei Matrizen, deren Stirnseiten die Kontur des Formteils beinhalten, durch Führungen einen Winkel einschießen, wobei die Flächen der Stirnseiten der Matrizen beim Erreichen der Endkontur des Formteils direkt aneinander schließen. Bei derartigen Segmentmatrizen, bei denen die Kontur des Formteils durch eine Anzahl Presssegmente gebildet wird, besteht der große Nachteil, dass Pulver zwischen die einzelnen Segmente eindringen kann, was zu einer häufigen Störung des Produktionsprozesses führt.

Zur Erzeugung von Formteilen mit einem Hinterschnitt - in Entformrichtung des Formteils gesehen - ist aus der DE 195 08 952 C2 eine Pressvorrichtung mit einer Matrize und mehreren Stempeln bekannt, wobei ein Segmentschieber zum Einsatz kommt, der mittels entsprechender Vorschub- und Rückzugseinrichtungen auch während des Pressvorgangs für das Formteil nach dem Schließen der Pressform bewegt werden kann.

Zur Erzeugung des Pressdrucks auf die Presstempel selber ist es aus der EP 1 097 801 A1 bekannt, eine Vorrichtung vorzusehen, bei der zur Erzielung einer kompakten Bauart ein hydraulisches Element mit einem Piezo-Aktuator zusammenwirkt.

Eine Alternative, zur axialen Verdichtung pulverförmiger Werkstoffe gemäß der vorstehenden Erläuterungen ist das hydrostatische Verdichten. Bei diesem Verfahren wird der Pressling Spannungen ausgesetzt, die in allen Achsen annähernd die gleiche Größe haben. Dadurch werden die ungünstigen Schubspannungen weitgehend vermieden. Durch das hydrostatische Verdichtverfahren können Presslinge mit höherer Dichte und besseren Werkstoffeigenschaften hergestellt werden. Das Verfahren findet in einem unter hohem Druck stehenden Flüssigkeitsbehälter statt. Das Pulver wird von einer nachgiebigen Hülle umgeben, so dass eine annähernd gleich starke Verdichtung in allen Achsen erfolgt.

Da das hydrostatische Verdichtungsverfahren jedoch prozessbedingte Nachteile aufweist, kommt es nur bedingt für großtechnische Anwendungen in Frage.

Der Erfindung liegt im Lichte der vorstehend beschriebenen Probleme beim Pressen und Entformen des Formteils aus der Matrize daher die Aufgabe zugrunde, eine Vorrichtung der eingangs genannten Art so fortzubilden, dass es möglich ist, den Press- und Entformungsvorgang zu erleichtern und damit insgesamt den Pulverpressprozess zu verbessern.

Diese Aufgabe wird erfindungsgemäß dadurch gelöst, dass in einem sich an die Außenwand der Matrizenhülse radial nach außen erstreckenden Raum Mittel angeordnet sind, mit denen eine radial nach innen gerichtete Kraft auf die Außenwand der Matrizenhülse aufgebracht werden kann, wobei die Mittel mindestens ein mit einem Betätigungselement bewegbares Spreizelement aufweisen, das direkt oder indirekt zwischen einer Wand des Raums im Grundkörper der Matrize mit radialer Oberflächennormale und der Außenwand der Matrizenhülse eingespreizt werden kann.

Dabei hat das mindestens eine Spreizelement vorzugsweise eine tellerfederartige Grundform. Da es nicht auf eine axiale Federeigenschaft, die sogar unerwünscht ist, sondern auf die Aufbringung lediglich einer radial wirkenden Spreizkraft ankommt, ist gemäß einer Weiterbildung vorgesehen, dass das Spreizelement über seinen Umfang eine Anzahl radial gerichteter Einschnitte aufweist. Mit Vorteil erstrecken sich die Einschnitte über 60 % bis 90 % der radialen Ausdehnung des Spreizelements; sie reichen jedoch nicht bis zum radialen äußeren bzw. inneren Ende des Spreizelements.

Die Spreizkraft kann dadurch erhöht werden, dass eine Anzahl Spreizelemente in Pressrichtung des Pressstempels übereinander im Raum angeordnet sind. Dann können zwischen zwei Spreizelementen Abstandshalter angeordnet sein.

Das Betätigungselement ist vorzugsweise als Kolben ausgebildet, der im Grundkörper der Matrize in Pressrichtung des Pressstempels verschiebbar angeordnet ist.

Zur axialen Lagefixierung der Spreizelemente kann vorgesehen werden, dass das Betätigungselement an seiner dem Spreizelement zugewandten Seite mindestens eine Ausnehmung zum formschlüssigen Eingriff des radial äußeren Endes des Spreizelements aufweist.

Die Entformbarkeit des Formteils läßt sich dadurch verbessern, dass die Formfläche der Matrizenhülse, die bevorzugt aus Hartmetall besteht, in einer Achsrichtung im unbelasteten Zustand einen leicht konisch sich verbreiternden Verlauf aufweist. Während des Pressens selber wird dann ein genau zylindrischer, nicht-konischer Verlauf der Formfläche der Hülse dadurch erzeugt, dass die Spreizelemente entsprechende Radialkräfte erzeugen.

Durch die Erfindung ergeben sich mehrere Vorteile:

Mit dem radialen Pressen und Entlasten der Matrizenhülse, das mit der vorgeschlagenen Vorrichtung dosiert erzeugt werden kann, ist es in vorteilhafter Weise möglich, günstige Effekte beim Formen, also während des Pressvorgangs, und beim Entformen, also beim Freilegen des Formkörpers, zu bewirken.

Wegen der erreichbaren verbesserten Entformbedingungen, d. h. durch die Möglichkeit einer Entformung mit reduzierter Auspresskraft des Formteils aus der Matrize, ist es nunmehr möglich, mit geringeren Mengen oder sogar ganz ohne Schmiermittel auszukommen, das dem Pulver gegebenenfalls zwecks leichterer Entformung aus der Matrize zugesetzt wird. Damit verbessern sich die Materialeigenschaften der Formteile, insbesondere die Dichte und die Festigkeit. Weiterhin wird dadurch die Gefahr reduziert, dass Freilegerisse am Formteil entstehen.

Aufgrund der verringerten Ausstoßkraft beim Entformen des Formteils aus der Matrize kann weiterhin der Verschleiß an der radialen Innenwand der Matrizenhülse erheblich reduziert werden.

Weiterhin kann kostengünstigeres Material für die Matrize eingesetzt werden, da die Reibkräfte bei der Entformung geringer sind.

Durch die Kompression des Pulvermaterials nicht nur in Richtung der axialen Bewegung der Pressstempel, sondern erfindungsgemäß auch in radiale Richtung, ergibt sich ein Formteil mit verbesserter Materialqualität.

Es wird ferner möglich, das Kalibermaß der Matrizenhülse zu beeinflussen, wodurch Verschleiß kompensiert werden kann. Eine durch Verschleiß zu groß gewordene Matrize bzw. eine Aushöhlung in der Matrizenmitte 'läßt sich folglich nachstellen.

Das Kalibermaß der Matrize ist unter Einbeziehung des theoretischen Sinterschwundes beim Sintern bezogen auf das Fertigmaß festgelegt. Bei Abweichungen zum gewünschten Endmaß ist gegebenenfalls eine Nachbearbeitung nach dem Sintern erforderlich. Dies kann mit der erfindungsgemäßen Vorrichtung durch entsprechende Nachstellung der Matrizenhülse durch die radiale Verspreizung ausgeglichen werden.

Weiterhin wird es auch möglich, eine das Entformen des Formteils begünstigende Konizität durch entsprechende Anordnung der Spreizelemente und Abstandselemente zu erzeugen.

Weitere Merkmale und Einzelheiten der Erfindung ergeben sich aus den Ansprüchen und der Beschreibung eines in den Zeichnungen dargestellten Ausführungsbeispiels der Erfindung. Es zeigen:
- Fig. 1: eine Prinzipdarstellung des Pressens von Metallpulver;
- Fig. 2: die Schnittdarstellung einer Matrize mit Mitteln zum Erzeugen einer radial gerichteten Kraft;
- Fig. 3: die Einzelheit "X" gemäß Fig. 2;
- Fig. 4: die Ansicht "A" gemäß Fig. 2; und
- Fig. 5: eine schematische Darstellung der geometrischen Wirkung einer Verschiebung des Spreizelements.

In Fig. 1 ist schematisch eine Vorrichtung dargestellt, mit der ein Metallpulver 16 zu einem Formteil gepresst werden kann. Die Vorrichtung weist eine Matrize 1 auf, die aus einem hohlzylindrischen Grundkörper 2 besteht, in den koaxial eine Matrizenhülse 3 eingesetzt ist. Damit die Matrizenhülse 3 hochresistent gegen Verschleiß ist, besteht sie bevorzugt aus Hartmetall. Die Matrizenhülse definiert eine zylindrische Formfläche 4. In den von dieser Formfläche gebildeten Raum wird das Metallpulver 16 eingebracht. Sowohl von oben als auch von unten werden dann je ein Pressstempel 5 in die jeweiligen Öffnungen der Matrizenhülse 3 eingeschoben und axial aufeinander zu bewegt. Dabei wird auf die Stempel 5 eine Presskraft F_{P} ausgeübt, so dass das Pulver 16 verdichtet wird.

Während Fig. 1 den allgemeinen Fall des Pulverpressens zeigt, ist in Fig. 2 eine Ausgestaltung des Konzepts zu sehen.

Der Grundkörper 2 der Matrize 1 weist eine Ausnehmung auf, die einen Raum 7 bildet, der die Form eines Hohlzylinders hat. Dieser Raum 7 wird radial nach innen von der zylindrischen Außenwand 6 der Matrizenhülse 3 begrenzt. Radial nach außen wird der Raum 7 von einer zylindrischen Wand 11 begrenzt. In dem sich so ergebenden Raum 7 sind Mittel 8 zum Erzeugen einer radial gerichteten Kraft F_{R} angeordnet, die aus einem Kolben 9 (Betätigungselement) bestehen, der als Hohlzylinder ausgebildet an der Wand 11 anliegt und in Richtung des Doppelpfeils bewegt werden kann. Ferner weisen die Mittel 8 eine Anzahl von Spreizelementen 10 auf, die in der skizzierten Lage zwischen der radial nach innen gerichteten Wand des Kolbens 9 und der Außenwand 6 angeordnet sind. Zwischen den einzelnen Spreizelementen befinden sich Abstandshalter 13, die die einzelnen Spreizelemente 10 jeweils parallel zueinander ausgerichtet halten.

Die Spreizelemente 10 sind - in axiale Richtung betrachtet - sowohl an der Außenwand 6 als auch an der radial nach innen gerichteten Fläche des Kolbens 9 festgelegt. Für die axiale Festlegung der Spreizelemente 10 am Kolben weist dieser hier eine Schulter 18 auf, an der ein erstes Spreizelement 10 anliegt; die weiteren Spreizelemente werden durch die Abstandshalter 13 bei Bewegung des Kolbens 9 mitgenommen.

Wie Fig. 2 in der Zusammenschau mit Fig. 5 entnommen werden kann, hat die Vorrichtung folgende Wirkung:

Wird der Kolben 9 durch Einleitung eines Hydraulikfluids (Hydraulikdruck p) in einen Zylinderraum 17 nach oben bewegt, wird das in Fig. 5 linke Ende des Spreizelements 10 um einen Weg Δs in axiale Richtung verschoben. Unter der Annahme völliger Starrheit des Spreizelements 10 bedeutet das, dass sich das rechte Ende des Spreizelements 10 (s. Fig. 5) um einen Verschiebeweg Δr in radiale Richtung bewegt.

Abhängig vom Winkel α, unter dem das Spreizelement 10 angeordnet ist (beispielsweise 5 bis 10°), ergibt sich damit ein Hebeleffekt, so dass die Spreizelemente 10 eine sehr hohe radiale Druckkraft F_{R} auf die Außenwand 6 der Matrizenhülse 3 ausüben und diese dadurch radial komprimieren. Der Hebeleffekt ist umso größer, je kleiner der Winkel α ist.

Wie in Fig. 3 gesehen werden kann, die die Einzelheit "X" von Fig. 2 zeigt, ist das Spreizelement 10 am Kolben 9 dadurch sicher in axiale Richtung festgelegt, dass in die zylindrisch ausgebildete Seite 14 des Kolbens 9 Ausnehmungen 15 (umlaufende Ringnuten) eingearbeitet sind. In diese werden die radial außenliegenden Enden der Spreizelemente 10 eingesetzt, so dass diese relativ zum Kolben 9 axial festliegen. Analog ist Anordnung der Spreizelemente 10 an der Außenwand 6 der Matrizenhülse 3 möglich.

Die Spreizelemente 10 haben eine Kontur, die derjenigen einer Tellerfeder entspricht, wie in der Zusammenschau der Figuren 2 und 4 hervorgeht, wobei Fig. 4 die Ansicht "A" gemäß Fig. 2 zeigt. Dieser Figur ist nochmals zu entnehmen, wie das Spreizelement 10 zwischen Kolben 9 und Matrizenhülse 3 positioniert ist.

Da es vorliegend lediglich auf die Spreizwirkung der Spreizelemente 10 und nicht auf eine axiale Federung ankommt, sind strahlenförmig radial gerichtete Einschnitte 12 in die Spreizelemente 10 eingearbeitet. Hiervon ist eine Anzahl äquidistant über den Umfang der Spreizelemente 10 verteilt angeordnet.

Die Matrize bzw. die Matrizenhülse 3 weist Materialeigenschaften auf, die durch eine hohe Druckelastizität und eine hohe Härte, zumindest auf der radial innenliegenden Seite der Hülse, gekennzeichnet sind.

Das Pressen des Formteils aus dem Pulver 16 erfolgt durch Einpressen der Pressstempel 5 in die Matrizenhülse 3. Dabei wird gleichzeitig der Kolben 9 mit Hydraulikflüssigkeit mit einem Druck p beaufschlagt, so dass die Matrizenhülse 3 über die Spreizelemente 10 radial komprimiert wird. Dadurch wird das Pulver 16 nicht nur aus der Achsrichtung, sondern auch aus der Radialrichtung komprimiert, was zu verbesserten Eigenschaften des Formteils führt.

Nach der Pressung werden nicht nur die Pressstempel 5 zurückgezogen, es erfolgt auch eine Entlastung des Drucks p aus dem Zylinderraum 17, so dass auch die Spreizelemente 10 entlastet werden. Hierdurch erweitert sich die Matrizenhülse 3, was es in vorteilhafter Weise möglich macht, dass die sich anschließende Entformung des Formteils bei geringer Entformungskraft (Kraft in Richtung der Presskraft F_{P}) erfolgen kann.

### Bezugiszeichenliste:

- 1: Matrize
- 2: Grundkörper
- 3: Matrizenhülse
- 4: Formfläche
- 5: Pressstempel
- 6: Außenwand
- 7: Raum
- 8: Mittel zum Erzeugen einer radial gerichteten Kraft
- 9: Betätigungselement (Kolben)
- 10: Spreizelement
- 11: Wand
- 12: radial gerichteter Einschnitt
- 13: Abstandshalter
- 14: Seite des Betätigungselements (Kolben)
- 15: Ausnehmung
- 16: Metallpulver
- 17: Zylinderraum
- 18: Schulter

- F_{P}: Presskraft
- F_{R}: radial gerichtete Kraft
- p: Hydraulikdruck
- Δs: Verschiebung in axiale Richtung
- Δr: Verschiebung in radiale Richtung
- α: Winkel

## Patentansprüche

1. Vorrichtung zum Herstellen eines Formteils aus Pulver, insbesondere Metallpulver, die aufweist:
- eine Matrize (1), die aus einem Grundkörper (2) und einer in diesen eingesetzten Matrizenhülse (3) besteht, wobei die Matrizenhülse (3) zumindest abschnittsweise eine zylindrische Kontur aufweist, die eine Formfläche (4) für das Formteil bildet, und
- mindestens einen Pressstempel (5), der in die durch die zylindrische Kontur der Matrizenhülse (3) definierte Öffnung eintreten und sich im durch die zylindrische Kontur definierten Raum befindliches Pulver verdichten kann,
**dadurch gekennzeichnet,**
**dass** in einem sich an die Außenwand (6) der Matrizenhülse (3) radial nach außen erstreckenden Raum (7) Mittel (8) angeordnet sind, mit denen eine radial nach innen gerichtete Kraft (F_{R}) auf die Außenwand (6) der Matrizenhülse (3) aufgebracht werden kann, wobei die Mittel (8) mindestens ein mit einem Betätigungselement (9) bewegbares Spreizelement (10) aufweisen, das direkt oder indirekt zwischen einer Wand (11) des Raums (7) im Grundkörper (2) der Matrize (1) und der Außenwand (6) der Matrizenhülse (3) einspreizbar ist.

2. Vorrichtung nach Anspruch 1,
**dadurch gekennzeichnet,**
**dass** das mindestens eine Spreizelement (10) eine tellerfederförmige Grundkontur aufweist.

3. Vorrichtung nach Anspruch 2,
**dadurch gekennzeichnet,**
**dass** das Spreizelement (10) über seinen Umfang eine Anzahl radial gerichteter Einschnitte (12) aufweist.

4. Vorrichtung nach Anspruch 3,
**dadurch gekennzeichnet**
**dass** sich die Einschnitte (12) über 60 % bis 90 % der radialen Ausdehnung des Spreizelements (10) erstrecken, nicht jedoch bis zum radialen äußeren bzw. inneren Ende des Spreizelements (10) reichen.

5. Vorrichtung nach einem der Ansprüche 1 bis 4,
**dadurch gekennzeichnet,**
**dass** mehrere Spreizelemente (10) in Pressrichtung des Pressstempels (5) übereinander im Raum (7) angeordnet sind.

6. Vorrichtung nach Anspruch 5,
**dadurch gekennzeichnet,**
**dass** zwischen zwei Spreizelementen (10) Abstandshalter (13) ungeordnet sind.

7. Vorrichtung nach einem der Ansprüche 1 bis 6,
**dadurch gekennzeichnet,**
**dass** das Betätigungselement (9) ein Kolben ist, der im Grundkörper (2) der Matrize (1) in Pressrichtung des Pressstempels (5) verschiebbar angeordnet ist.

8. Vorrichtung nach einem der Ansprüche 1 bis 7,
**dadurch gekennzeichnet,**
**dass** das Betätigungselement (9) an seiner dem Spreizelement (10) zugewandten Seite (14) mindestens eine Ausnehmung (15) zum formschlüssigen Eingriff des radial äußeren Endes des Spreizelements (10) aufweist.

9. Vorrichtung nach einem der Ansprüche 1 bis 8,
**dadurch gekennzeichnet,**
**dass** die Formfläche 4 der Matrizenhülse (3) in einer Achsrichtung im unbelasteten Zustand einen leicht konisch sich verbreiternden Verlauf aufweist.

10. Vorrichtung nach einem der Ansprüche 1 bis 9,
**dadurch gekennzeichnet,**
**dass** die Matrizenhülse (3) aus Hartmetall besteht.

## Claims

1. Apparatus for manufacturing a shaped part made of powder, in particular metal powder, comprising:
- a die (1) consisting of a base body (2) and a die sleeve inserted therein, wherein the die sleeve (3) has a cylindrical contour, at least in sections, which forms a shaping surface (4) for the shaped part and
- at least one pressing punch (5) which can enter into the opening defined by the cylindrical contour of the die sleeve (3) and can compact powder located in the spaced defined by the cylindrical contour,
**characterised in**
**that** in a space (7) extending radially outwards onto the outer wall (6) of the die sleeve (3), means (8) are provided whereby a radially inwardly directed force (F_{R}) can be applied to the outer wall (6) of the die sleeve (3), wherein the means (8) comprise at least one spreading element (10) which is movable by means of an actuating element (9), which can be spread directly or indirectly between a wall (11) of the space (7) in the base body (2) of the die (1) and the outer wall (6) of the die sleeve (3).

2. The apparatus according to claim 1,
**characterised in**
**that** the at least one spreading element (10) has a disk-spring-shaped base contour.

3. The apparatus according to claim 2,
**characterised in**
**that** the spreading element (10) has a number of radially directed incisions (12) over its circumference.

4. The apparatus according to claim 2,
**characterised in**
**that** the incisions (12) extend over 60% to 90% of the radial extension of the spreading element (10) but do not extend as far as the radial outer or inner end of the spreading element (10).

5. The apparatus according to any one of claims 1 to 4,
**characterised in**
**that** a plurality of spreading elements (10) are arranged above one another in the space (7) in the pressing direction of the pressing punch (5).

6. The apparatus according to claim 5,
**characterised in**
**that** spacers (13) are arranged between two spreading elements (10).

7. The apparatus according to any one of claims 1 to 6,
**characterised in**
**that** the actuating element (9) is a plunger that is arranged in the base body (2) of the die (1) so that it is displaceable in the pressing direction of the pressing punch (5).

8. The apparatus according to any one of claims 1 to 7,
**characterised in**
**that** on its side (14) facing the spreading element (10) the actuating element (9) has at least one recess (15) for positive engagement of the radially outer end of the spreading element (10).

9. The apparatus according to any one of claims 1 to 8,
**characterised in**
**that** the shaping surface (4) of the die sleeve (3) has a slightly conically broadening profile in an axial direction in the unloaded state.

10. The apparatus according to any one of claims 1 to 9,
**characterised in**
**that** the die sleeve (3) consists of hard metal.

## Revendications

1. Dispositif pour fabriquer une pièce moulée à partir de poudre, notamment de poudre métallique, qui présente :
- une matrice (1), qui est constituée d'un corps de base (2) et d'un manchon de matrice (3) monté dans celui-ci, moyennant quoi le manchon de matrice (3) présente au moins sur des portions un contour cylindrique, qui forme une surface de moulage (4) pour la pièce moulée, et
- au moins un poinçon de pressage (5), qui peut pénétrer dans l'ouverture définie à travers le contour cylindrique du manchon de matrice (3) et peut compacter la poudre se trouvant dans l'espace défini par le contour cylindrique,
**caractérisé en ce que**
dans un espace (7) s'étendant radialement vers l'extérieur sur la paroi extérieure (6) du manchon de matrice (3), des moyens (8) sont disposés, avec lesquels une force (FR) orientée radialement vers l'intérieur peut être appliquée sur la paroi extérieure (6) du manchon de matrice (3), moyennant quoi les moyens (8) présentent au moins un élément d'expansion (10) déplaçable par un élément d'actionnement (9), qui peut être déployé directement ou indirectement entre une paroi (11) de l'espace (7) dans le corps de base (2) de la matrice (1) et la paroi extérieure (6) du manchon de matrice (3).

2. Dispositif selon la revendication 1,
**caractérisé en ce que**
au moins un élément d'expansion (10) présente un contour de base en forme de rondelle-ressort.

3. Dispositif selon la revendication 2,
**caractérisé en ce que**
l'élément d'expansion (10) présente sur sa périphérie une pluralité de découpes (12) orientées radialement.

4. Dispositif selon la revendication 3,
**caractérisé en ce que**
les découpes (12) s'étendent sur 60% à 90% de l'extension radiale de l'élément d'expansion (10), néanmoins n'atteignent pas l'extrémité radiale extérieure, respectivement intérieure de l'élément d'expansion (10).

5. Dispositif selon une des revendications 1 à 4,
**caractérisé en ce que**
plusieurs éléments d'expansion (10) sont disposés dans la direction de pressage du poinçon de pressage (5) les uns sur les autres dans l'espace (7).

6. Dispositif selon la revendication 5,
**caractérisé en ce que**
entre deux éléments d'expansion (10), des entretoises (13) sont disposées.

7. Dispositif selon une des revendications 1 à 6,
**caractérisé en ce que**
l'élément d'actionnement (9) est un piston, qui est disposé de manière coulissable dans le corps de base (2) de la matrice (1) dans la direction de pressage du poinçon de pressage (5).

8. Dispositif selon une des revendications 1 à 7,
**caractérisé en ce que**
l'élément d'actionnement (9) présente sur son côté (14) tourné vers l'élément d'expansion (10) au moins une cavité (15) pour la mise en prise par conjonction de forme de l'extrémité radiale extérieure de l'élément d'expansion (10).

9. Dispositif selon une des revendications 1 à 8,
**caractérisé en ce que**
la surface de moulage (4) du manchon de matrice (3) présente dans une direction axiale en l'état non chargé un cours légèrement conique allant en s'élargissant.

10. Dispositif selon une des revendications 1 à 9,
**caractérisé en ce que**
le manchon de matrice (3) est constitué de métal dur.
